# FASCICULE DE BREVET EUROPEEN

(11) **EP 2 317 014 B1**
(45) Date de publication et mention de la délivrance du brevet: **18.07.2012**
(21) Numéro de dépôt: 10189197.6
(22) Date de dépôt: 28.10.2010
(51) Int. Cl.: E02D 29/02

(54) **Ensemble pour la réalisation d'un ouvrage**
Kombination für die Herstellung eines Bauwerk
Set for building a construction

(30) Priorité: 28.10.2009 FR 0957564
(43) Date de publication de la demande: 04.05.2011
(73) Titulaire: Aquaterra Solutions, 26270 Cliousclat (FR)
(72) Inventeur: Couret, Stéphane, 26270, Cliousclat (FR)
(74) Mandataire: Colombo, Michel

(56) Documents cités:
- EP-A2- 2 110 477
- BE-A3- 1 017 506
- DE-A1- 4 329 370
- DE-U1-202006 013 627
- DE-U1-202006 013 964
- DE-U1-202007 016 495
- GB-A- 2 438 204

## Description

L'invention concerne un ensemble pour la réalisation d'un ouvrage.

De plus en plus de techniques de construction dans le domaine du génie civil et des travaux publics font utilisation d'unités ou d'éléments individuels de construction. Ces éléments individuels sont utilisés pour former des parois de soutènement, des murs antibruit, des culées et piles de pont, des merlons de protection contre des chutes de pierres, éboulements et glissements de terrain, des aménagements paysagers, des ouvrages de protection dans le domaine militaire ou des ouvrages de renforcement de voie de circulation, berges de canaux, rivières, fleuves et bords de mer et d'autres encore. Ils sont aussi utilisés pour des ouvrages provisoires.

D'une manière générale, ces éléments individuels sont réalisés à partir de structure de cage renfermant un matériau de remplissage et connu sous l'appellation générale de gabion. Les dimensions de ces gabions peuvent être très variables en fonction de la taille de l'ouvrage et de l'application. Ces gabions sont remplis avec des matériaux, tels que des pierres, des cailloux concassés, des galets, du sable , de la terre, du bois, des matériaux à propriétés élastoplastiques telles que des pneus ou d'autres encore.

Les gabions peuvent être pré-remplis. Dans ce cas, il n'est pas nécessaire de procéder au remplissage des gabions sur l'emplacement du chantier.

Ces gabions pré-remplis comportent alors une sangle de levage pour la réalisation des différentes opérations de manutention qu'implique le transport de ces gabions pré-remplis du lieu de remplissage jusqu'au chantier puis leur positionnement dans l'ouvrage à réaliser. Par « sangle » on désigne ici tout moyen permettant le transport par suspension du gabion. Par exemple, il peut s'agir d'une élingue ou d'un câble.

Des ensembles connus pour la réalisation d'un ouvrage comprennent au moins un premier et un second gabions, chaque gabion comportant plusieurs faces délimitant un contenant pour un matériau de remplissage, au moins une première face du premier gabion étant destinée à venir en appui sur une seconde face correspondante du second gabion lors de l'assemblage.

Il est nécessaire de disposer précisément les premier et second gabions l'un par rapport à l'autre pour assurer la stabilité et l'esthétisme de l'ouvrage réalisé. Toutefois, un tel positionnement précis n'est pas facile à réaliser étant donné le poids généralement très élevé des gabions pré-remplis. En effet, un gabion pré-rempli, pèse souvent plus de mille kilos.

De l'état de la technique est également connu des demandes de brevets suivantes : DE4329370A1, DE20318950U1, BE1017506A3, DE202006013627, DE 20 2006 013 964 U1 qui représente l'art antérieur le plus proche. et GB2438204, DE 20 2007 016 495 U1, EP 2 110 477 A2.

L'invention vise à remédier à cet inconvénient. Elle a donc pour objet un ensemble selon la revendication 1.

Grâce au renfoncement et à la saillie, le positionnement précis des gabions les uns par rapport aux autres est facilité.

Le guidage du premier gabion par rapport au second gabion est plus facile avec une saille présentant des flancs évasés qu'avec une saillie présentant une section rectangulaire.

Enfin, la clavette permet de réaliser simplement une saillie uniquement sur les faces où cela est nécessaire.

Les modes de réalisation de cet ensemble peuvent comporter une ou plusieurs des caractéristiques des revendications dépendantes. 1.

Ces modes de réalisation du gabion de l'ensemble présentent en outre les avantages suivants :
- le renfoncement dans la seconde face permet un positionnement précis de la clavette,
- l'utilisation d'une clavette dans laquelle les côtés ne s'étendent pas parallèlement les uns aux autres permet de disposer précisément des gabions les uns par rapport aux autres avec une orientation angulaire autre que 0° ou 180°,
- créer le renfoncement par un pli de la face simplifie la réalisation de ce renfoncement,
- un renfoncement suffisamment profond pour contenir la sangle de levage empêche que cette sangle de levage ne soit altérée lors des manutentions du gabion.

L'invention sera mieux comprise à la lecture de la description qui va suivre, donnée uniquement à titre d'exemple non limitatif et faite en se référant aux dessins sur lesquels :
- la figure 1 est une illustration schématique et en perspective d'un gabion,
- la figure 2 est une illustration schématique en vue de côté du gabion de la figure 1,
- la figure 3 est une illustration schématique en vue de face d'un renfoncement du gabion de la figure 1,
- la figure 4 est une illustration schématique en vue de dessus du gabion de la figure 1,
- la figure 5 est une illustration schématique d'un tirant utilisé dans le gabion des figures 1 et 4,
- la figure 6 est une illustration schématique en vue de côté du gabion de la figure 1 pré-rempli avec un remplissage supérieur avec de plus petits matériaux,
- les figures 7 et 8 sont des illustrations schématiques en vue partielle et de face d'autres modes de réalisation du gabion de la figure 1,
- la figure 9 est une illustration en perspective d'un autre mode de réalisation d'un gabion,
- les figures 10, 12, 14 et 15 sont des illustrations schématiques d'assemblage de gabions superposés, et
- les figures 11 et 13 sont des illustrations schématiques et en perspective de clavettes de guidage pour les assemblages des figures 10, 12 et 15.

Dans ces figures, les mêmes références sont utilisées pour désigner les mêmes éléments.

Dans la suite de cette description, les caractéristiques et fonctions bien connues de l'homme du métier ne sont pas décrites en détail.

La figure 1 représente un gabion 2. Ce gabion 2 est destiné à être rempli avec un matériau de remplissage tel que des cailloux concassés, pierres ou tous autres matériaux afin de former un élément individuel de construction.

Ici, le gabion 2 est décrit dans le cas particulier où celui-ci a la forme d'un parallélépipède dont les plus grandes faces sont disposées horizontalement. Les faces de ce gabion 2 s'étendent donc essentiellement dans des plans respectifs. La plus grande face inférieure du gabion 2 forme un fond plat 4 du gabion. L'essentiel du poids du matériau de remplissage repose sur ce fond 4 lorsque le gabion 2 est rempli. Ce fond 4 est plat, c'est-à-dire qu'il s'étend essentiellement parallèlement à un plan. Ce plan, appelé ici « plan du fond » est confondu avec le plan du sol lorsque le gabion est déposé sur un sol plat et horizontal.

A partir du fond 4, quatre faces latérales 6 à 9 s'étendent verticalement.

Le gabion 2 comporte, de préférence, une face supérieure horizontale qui forme un couvercle pour refermer le gabion 2 après son remplissage. Cette face supérieure permet de retenir le matériau de remplissage à l'intérieur du contenant délimité par les faces 4, 6 à 9. Cette face supérieure ou couvercle n'a pas été représentée pour simplifier la figure 1.

La hauteur du gabion dans la direction verticale, notée Hg, est par exemple de 50 cm, 70 cm, 1 m, 1,2 m ou 1,5 m. La longueur horizontale du gabion, notée Lg, est par exemple supérieure à 50 cm et de préférence supérieure ou égale à 1 m. La largeur horizontale du gabion, notée I_{g}, est par exemple supérieure à 50 cm et couramment de 1 m.

Les faces du gabion 2 sont formées par du grillage. Les mailles de ce grillage sont choisies de manière à retenir le matériau de remplissage à l'intérieur du contenant. Ici, ce grillage est réalisé par des barreaux métalliques rigides horizontaux et verticaux soudés à angles droit les uns aux autres. Les mailles de ce grillage sont rectangulaires. Par exemple, les barreaux sont soudés à l'aide de moyen électrique (électrosoudure).

La taille des mailles du grillage est choisie de manière à ce que les différentes hauteurs Hg et les différentes longueurs Lg possibles soient obtenues à l'aide d'un multiple entier de mailles. Ceci facilite la découpe et la réalisation des faces des gabions de différentes dimensions.

Par exemple, les mailles du fond 4 font 10 cm x 5 cm.

Les mailles des faces latérales 6 à 9 sont identiques à celles du fond 4 à l'exception du fait que les mailles le long du bord supérieur de ces faces latérales sont plus petites. Par exemple, chaque face 6 à 9 comporte deux rangées 12, 14 de mailles de dimension 5 cm x 5 cm le long du bord supérieur.

Comme représenté sur la figure 6, ces deux rangées 12 et 14 permettent de compléter le remplissage du gabion 2 à l'aide d'un matériau de remplissage 16 de taille plus réduite que le matériau de remplissage 18 utilisé pour remplir la partie inférieure du gabion 2. Par exemple, les matériaux de remplissage 16 et 18 sont des pierres ou des cailloux concassés. Toutefois, les cailloux 16 sont de plus petite taille que les cailloux 18. Par taille des cailloux on désigne ici leur diamètre équivalent, c'est-à-dire le diamètre de la sphère qui se comporterait de manière identique lors de l'opération d'analyse granulométrique choisie. Par exemple, la taille des cailloux est mesurée à l'aide d'une opération de tamisage à sec.

Plus précisément, les cailloux 16 et 18 ont une taille suffisamment grande pour être retenus à l'intérieur du gabion 2 par les mailles, respectivement, de 5 cm x 5 cm et de 5 cm x 10 cm. De préférence, les cailloux 16 ont une taille suffisamment petite pour passer à travers les mailles de 5 cm x 10 cm.

Les rangées 12 et 14 permettent de remplir et de niveler la partie supérieure du gabion avec les cailloux 16. Ces cailloux 16 permettent de remplir le gabion plus près du bord supérieur sans dépasser la hauteur Hg avec des vides entre les cailloux plus petits que si les cailloux 18 étaient utilisés pour cela. Dès lors, cela permet de limiter l'écrasement des parois latérales du gabion 2 sous le poids d'un autre gabion déposé sur sa face supérieure. En effet, il est beaucoup plus facile de remplir le gabion 2 à ras bord avec les cailloux 16 qu'avec les cailloux 18. De plus, l'utilisation des cailloux 16 dans la partie supérieure du gabion 2 diminue la profondeur des irrégularités de la face supérieure ce qui augmente sa planéité et facilite l'empilement des gabions les uns sur les autres.

Le fond 4 du gabion comporte un renfoncement 22 destiné à recevoir une barre de répartition 24 (figure 2) ainsi que des extrémités inférieures 26 et 28 de sangles de levage 30 et 32 (voir figure 2). Dans ce mode de réalisation la barre 24 est amovible.

Ici, les sangles 30 et 32 sont des élingues formées chacune d'un câble souple, chaque câble étant lui-même constitué de torons formés d'une multitude de brins torsadés entre eux.

Comme représenté sur la figure 2, les sangles 30 et 32 comportent également, respectivement, des extrémités supérieures 34 et 36 destinées à être attachées à des moyens de levage du gabion 2. Ici, les extrémités 26, 28, 36 et 34 sont des boucles. La barre 24 traverse les boucles des extrémités 26 et 28. Ainsi, quand le gabion 2 est soulevé à l'aide des sangles 30 et 32, la barre 24 est tirée vers le haut ce qui l'enfonce dans le renfoncement 22.

Ce renfoncement 22 est conçu pour que lorsque le gabion est transporté à l'aide des sangles 30 et 32, la barre 24 ainsi que les extrémités 26 et 28 soient entièrement reçues à l'intérieur du logement 22 de manière à ne pas faire saillie au-delà du plan du fond 4, c'est-à-dire au-delà des barreaux du fond 4 destinés à reposer sur le sol ou sur le couvercle d'un autre gabion. On empêche ainsi l'altération, l'endommagement ou le cisaillement des extrémités 26 et 28 sur le sol, lors du stockage, ou sur un autre gabion lors de son déplacement.

Le renfoncement 22 rigidifie également le fond 4.

Dans ce mode de réalisation, le renfoncement 22 est un pli qui s'étend parallèlement au plus grand côté du fond 4. Ici, le renfoncement s'étend d'un bord à l'autre du fond 4. Il a donc la même longueur Lg que celle du fond 4. Le renfoncement 22 est symétrique par rapport à un plan vertical qui contient le centre de gravité du gabion 2. Ceci permet de maintenir le fond 4 sensiblement horizontal lorsque le gabion 2 est suspendu par les sangles 30, 32.

Un exemple possible de section transversale du renfoncement 22 est représenté sur la figure 3. Sur la figure 3, la section transversale du renfoncement 22 est triangulaire.

La figure 3 représente un barreau transversal 40 et des barreaux longitudinaux 42 à 44 du grillage formant le fond 4. Les barreaux longitudinaux s'étendent parallèlement au plus grand côté du fond 4. Sur la figure 3, seule la section transversale circulaire des barreaux 42 à 44 est visible. Les barreaux 42 et 44 s'étendent sur le plan du fond 4, c'est-à-dire sur le même plan que les autres barreaux destinés à reposer directement sur le sol ou sur un autre gabion. Les barreaux 42 et 44 sont donc situés sous les barreaux transversaux du fond 4. Sur la figure 3, seul le barreau transversal 40 est représenté. Ici, les barreaux 42 et 44 sont espacés l'un de l'autre par une distance M, par exemple, égale à 10 cm.

Le barreau 40 ainsi que tous les barreaux du fond 4 qui lui sont parallèle s'étendent essentiellement parallèlement au plus petit côté du fond 4. Ils sont pliés entre les barreaux 42 et 44 pour former le renfoncement 22. Le sommet du renfoncement est, par exemple, situé à mi-distance entre les barreaux 42 et 44. Ici, le barreau 43 est fixé au sommet de ce pli de section triangulaire. Le barreau 43 s'étend parallèlement aux barreaux 42 et 44. Par exemple, la largeur maximale L du renfoncement 22 est de 8 cm. La profondeur maximale P du renfoncement 22 est strictement supérieure au cumul du diamètre de la barre 24 avec le diamètre de la section transversale de l'extrémité 26. Ainsi, lorsque le gabion 2 est soulevé à l'aide de la sangle 30, l'extrémité 26 est entièrement située au-dessus du plan du fond 4. Par exemple, la profondeur P est supérieure ou égale à 20 mm et, de préférence, supérieure ou égale à 30 ou 40 mm.

La figure 4 montre que le gabion 2 peut également comprendre des tirants 50 à 53 pour rigidifier les faces latérales 6 à 9. Ces tirants sont également connus sous le terme de « distanceur ». Ici, ces tirants 50 à 53 sont disposés dans les angles du gabion 2 de manière à raccorder deux faces latérales contiguës. Plus précisément, pour augmenter leur efficacité et faciliter le remplissage, ces tirants 50 à 53 sont disposés à 45° par rapport aux faces latérales. Cette disposition des tirants 50 à 53 dans les angles du gabion 2 permet de limiter la déformation des faces latérales sous le poids du matériau de remplissage tout en entravant le moins possible le remplissage du gabion 2. Ici, les tirants empêchent les faces latérales de s'écarter l'une de l'autre sous le poids du matériau de remplissage. On peut aussi disposer des tirants 54 traversant le gabion, notamment perpendiculairement aux plus grandes faces.

Par exemple, les crochets des tirants 50 à 54 sont identiques les uns aux autres.

La figure 5 représente un exemple particulier de réalisation du tirant 50. Le tirant 50 est formé d'un corps rectiligne 56 équipé à chaque extrémité d'un crochet 58, 59 en prise avec un barreau correspondant du grillage des faces latérales. Par exemple, les crochets 58 et 59 sont identiques.

Le crochet 58 est formé d'une partie recourbée 60 formant une boucle apte à recevoir le barreau du grillage. Cette boucle présente une bouche d'introduction du barreau à l'intérieur de la boucle. Cette bouche est plus étroite que le diamètre de la boucle de manière à retenir de façon efficace le barreau à l'intérieur de la boucle. Par exemple, l'épaisseur de la bouche est égale au diamètre du barreau à +/-10% près.

La partie 60 se prolonge par une extrémité 62 qui s'éloigne du corps rectiligne 56 pour former, en combinaison avec le corps rectiligne, un cône de guidage du barreau vers la bouche de la boucle. Ce cône facilite l'introduction du barreau à l'intérieur du crochet 58.

Cette conformation du crochet 58 permet de retenir le barreau à l'intérieur de la boucle de façon efficace même quand des vibrations sont appliquées sur le gabion 2 pour tasser ou vibro-compacter le matériau de remplissage. En effet, le gabion 2 est par exemple rempli conformément au procédé décrit dans la demande de brevet EP 1 881 114. Grâce à la bouche étroite, le détachement accidentel du tirant 50 des faces latérales lors de l'application des vibrations est limité.

La figure 7 représente un mode de réalisation d'un gabion identique au gabion 2 sauf que le fond du gabion comporte plusieurs renfoncements de manière à recevoir plusieurs barres de traction. Sur la figure 7, le fond du gabion comporte deux renfoncements 70 et 72 qui s'étendent chacun parallèlement au plus grand côté du fond. Chacun de ces renfoncements reçoit une barre de répartition respective 74, 76 entourée par des boucles 78, 80 de sangles 82, 84. L'utilisation de plusieurs renfoncements s'avère notamment utile lorsque le poids du gabion pré-rempli devient très important c'est-à-dire supérieur à une tonne. Les renfoncements du fond sont disposés de façon symétrique par rapport à un plan vertical contenant le centre de gravité du gabion. Ici, ce plan vertical s'étend parallèlement au plus grand côté du fond. Cette disposition permet de s'assurer que le fond 4 reste sensiblement horizontal même lorsque celui-ci est suspendu par les sangles 78 et 80.

La figure 8 représente un mode de réalisation dans lequel le renfoncement n'est pas un pli aménagé dans le fond du gabion. Plus précisément, la figure 8 représente un renfoncement 90 aménagé sur le fond d'un gabion pour recevoir une sangle 92. Le renfoncement 90 est ici délimité :
- sur les côtés par deux barreaux 93 et 94 du fond qui s'étendent parallèlement l'un à l'autre dans le plan du fond du gabion, et
- sur le dessus par les barreaux du fond du gabion fixés au-dessus des barreaux 93 et 94.

Les barreaux 93 et 94 sont par exemple des barreaux longitudinaux. Sur la figure 8 seul un barreau transversal 96 est représenté. La hauteur de la section transversale des barreaux 93 et 94 définit la profondeur du renfoncement 90. Par exemple, les barreaux 93 et 94 ont un diamètre supérieur ou égal à 5 mm. Ces barreaux 93 et 94 sont identiques aux autres barreaux formant le grillage du fond.

La sangle 92 a une section transversale rectangulaire dont la hauteur est inférieure à la profondeur du renfoncement 90 de sorte que lorsque le gabion est soulevé à l'aide de la sangle 92, celle-ci ne fait pas saillie au-delà du plan du fond du gabion. La sangle 92 entoure un ou plusieurs barreaux transversaux.

Les figures 9 et 10 représentent un gabion 100 similaire au gabion 2 sauf qu'il présente :
- un fond 102 dans lequel sont ménagés deux renfoncements de guidage 104 et 106, et
- un couvercle 108 ou face supérieur également pourvu de deux renfoncements de guidage 110 et 112.

Les renfoncements 104 et 106 remplissent les mêmes fonctions que le renfoncement 22. Ils sont conçus pour recevoir une barre de répartition autour de laquelle est attachée une sangle de levage sans que la sangle de levage ne fasse saillie au-delà du plan du fond. Pour cela, les renfoncements 104 et 106 sont par exemple similaires à ceux décrits en regard de la figure 7.

Ici, les renfoncements 110 et 112 sont similaires aux renfoncements 104 et 106 à l'exception du fait qu'ils sont aménagés dans le couvercle 108 et non pas dans le fond 102. Les renfoncements 110 et 112 sont positionnés sur le couvercle de manière à ce que lorsqu'ils sont alignés avec les renfoncements 104 et 106 d'un gabion supérieur, les gabions inférieur et supérieur sont alignés l'un sur l'autre dans une position prédéterminée. Par exemple, la position prédéterminée est ici celle dans laquelle des faces latérales des gabions supérieur et inférieur sont coplanaires.

Les renfoncements 104 et 106 servent également de moyens d'alignement du gabion 100 sur des gabions inférieurs 118 et 120 (figure 10). Les gabions 118 et 120 sont par exemple identiques au gabion 100.

Plus précisément, dans ce mode de réalisation, les moyens d'alignement se composent :
- des renfoncements 104, 106 du gabion supérieur 100,
- des renfoncements 110 et 112 des gabions inférieurs 118 et 120, et
- d'une ou plusieurs clavettes amovibles de guidage.

Pour simplifier l'illustration, seules deux clavettes de guidage 122 et 124 identiques sont représentées sur la figure 10.

La clavette 122 est représentée plus en détail sur la figure 11. Elle est conformée pour présenter, d'un côté, une forme complémentaire du renfoncement 112 et, du côté opposé, une forme complémentaire du renfoncement 106. A cet effet, elle présente au moins deux sommets opposés. De préférence, ces sommets sont pointus et la clavette n'est pas un barreau de section transversale circulaire. Ici ces sommets sont des arêtes opposées 130 et 132 qui s'étendent sur toute la longueur de la clavette. Par exemple, pour cela la section transversale de la clavette 122 est un quadrilatère. Ici, la section transversale est un losange.

Les arêtes 130 et 132 se trouvent chacune à l'intersection de deux flancs respectifs. Seul des flancs 134 et 136 sont visibles sur la figure 11. L'arête 130 et les flancs de part et d'autre de cet arrête sont conformés pour être reçus dans le renfoncement 106. De façon similaire, l'arête 132 et les flancs de part et d'autre de cette arête sont conformés pour être reçus dans le renfoncement 112. Les dimensions de la clavette 122 sont suffisamment grandes pour que lorsque l'arête 132 est reçue dans le renfoncement 112, alors l'arête 130 est en saillie au-dessus du couvercle de manière à pouvoir guider le gabion supérieur lors de sa descente vers le gabion inférieur. Typiquement, l'arête 130 dépasse d'au moins 20 mm et, de préférence, d'au moins 40 mm au-dessus du plan de la face supérieure lorsque l'arête 132 est reçue dans le renfoncement 112. La hauteur de laquelle dépasse l'arête 130 est également suffisamment petite pour permettre à la face 108 de venir directement en appui sur la face 102 du gabion déposé sur ce gabion 100 lorsque la clavette 122 est reçue à la fois à l'intérieur des renfoncements 110 et 104. La plus grande largeur de la clavette dans sa direction transversale est strictement inférieure à la largeur, dans la même direction, de la face du gabion sur laquelle elle est reçue. Par exemple, la largeur de la saillie est au moins deux fois et, de préférence, cinq ou dix fois inférieure à la largeur de la face du gabion.

Dans ce mode de réalisation, le plan de contact horizontal entre les gabions inférieur et supérieur constitue un plan de symétrie d'un de ces gabions par rapport à l'autre. De façon similaire, le plan de contact vertical entre deux gabions contigus dans une direction horizontale constitue également un plan de symétrie d'un de ces gabions par rapport à l'autre.

Plus précisément, le guidage du gabion supérieur s'effectue ici par coopération de forme entre les flancs situés de part et d'autre de l'arête 130 et les parois inclinées du renfoncement 104 ou 106. Lors de l'assemblage, la clavette est coincée entre les deux gabions superposés l'un sur l'autre. Les gabions sont maintenus l'un sur l'autre sous l'effet de la gravité. La clavette augmente également les frottements entre les faces des gabions ce qui facilite leur maintien en place.

Par exemple, la clavette 122 est réalisée par l'assemblage de deux cornières 138 et 140. Par exemple, ces cornières sont en métal. Dans le mode de réalisation des figures 10 et 11, les cornières 138 et 140 sont assemblées de manière à ce que les arêtes 130 et 132 s'étendent parallèlement l'une à l'autre. Ainsi, les clavettes de centrage 122, 124 permettent d'aligner les renfoncements 104 et 106 du gabion supérieur parallèlement aux renfoncements 110 et 112 du ou des gabions inférieurs.

La coopération des clavettes 122, 124 et des renfoncements 104, 106, 110 et 112 permet également d'améliorer la résistance au glissement des gabions les uns par rapport aux autres.

Les figures 12 et 13 représentent un autre mode de réalisation dans lequel les clavettes permettent de disposer les renfoncements 104 et 106 perpendiculairement aux renfoncements 110 et 112 des gabions inférieurs 118 et 120. Pour cela, la clavette 122 est remplacée par une clavette 150. Par exemple, la clavette 150 est identique à la clavette 122 sauf que les cornières 138 et 140 sont assemblées à angle droit. Ainsi, l'arête 130 s'étend perpendiculairement à l'arête 132.

Enfin, la figure 14 représente des gabions 160 et 162 identiques au gabion 100 sauf que les renfoncements 110 et 112 sont remplacés, respectivement, par des saillies 164 et 166 remplissant la même fonction que la clavette 122. Toutefois, contrairement aux clavettes de centrage, les saillies 164 et 166 sont fixées sans aucun degré de liberté au couvercle du gabion. Par exemple, les saillies 164 et 166 sont des plis, tournés vers l'extérieur, du grillage formant la face supérieure du gabion. Ici, ces plis s'étendent parallèlement au plus grand côté de la face supérieure et sur toute la longueur de cette face supérieure. La section transversale de ces plis est par exemple identique à celle de la cornière 138. Ces plis sont par exemple réalisés de façon similaire à ce qui a été décrit en regard de la figure 3.

Lors de l'assemblage du gabion inférieur 162 avec le gabion supérieur 160, les saillies 164 et 166 du gabion 162 guident le gabion 160 pour aligner les renfoncements 104 et 106 du gabion supérieur sur les saillies. A cet effet, les saillies 164 et 166 dépassent au-dessus du plan du couvercle des gabions 160 et 162. Le plan du couvercle est confondu avec le plan du fond du gabion supérieur lorsque ce gabion supérieur est assemblé sur le couvercle du gabion inférieur.

Des renfoncements ou des saillies formant des moyens de guidage d'un gabion par rapport à un autre gabion peuvent également être prévus sur les faces latérales des gabions. Un exemple d'un tel mode de réalisation est illustré sur la figure 15. Plus précisément, la figure 15 représente un assemblage de quatre gabions 170 à 173. Chaque gabion comprend au moins deux renfoncements 176 et 178 qui s'étendent horizontalement sur deux faces latérales opposées. Des clavettes 180 sont reçues d'un côté dans le renfoncement 176 et de l'autre côté dans le renfoncement 178 de deux gabions contigus. Par exemple, les clavettes 180 sont identiques à la clavette 122.

De nombreux autres modes de réalisation sont possibles. Par exemple, les renfoncements ou les saillies peuvent s'étendre parallèlement au plus grand ou, de préférence, au plus petit côté du fond ou du couvercle. Le renfoncement ou la saillie ne s'étend pas non plus nécessairement sur toute la longueur ou largeur du fond ou du couvercle.

Les barreaux transversaux peuvent être situés sous les barreaux longitudinaux du fond du gabion ou vice versa.

Lorsque la longueur Lg du gabion est supérieure ou égale à 2 m, une cloison centrale située à mi-longueur peut être prévue.

Les tirants peuvent être disposés autrement qu'à 45° dans les angles du gabion. Par exemple, les tirants peuvent être disposés entre les cloisons intermédiaires et le plus grand coté ou entre deux parois latérales parallèles du gabion.

En variante, les tirants sont omis. Les crochets à chaque extrémité d'un tirant ne sont pas non plus nécessairement identiques.

Le gabion peut avoir d'autres formes qu'un parallélépipède. Par exemple, le gabion peut avoir plus de quatre côtés verticaux. Cela peut être le cas lorsque celui-ci a la forme d'un polyèdre à plus de six faces. Par exemple, il peut s'agir d'un octaèdre dont le fond est un pentagone de préférence régulier. Le gabion peut aussi avoir la forme d'une colonne dont la section horizontale est circulaire. Le gabion peut être évidé pour réaliser une jardinière ou du mobilier urbain.

Le couvercle du gabion peut être omis.

La section transversale de la sangle peut être rectangulaire, circulaire ou de tout autre forme appropriée.

La sangle n'est pas nécessairement souple, c'est-à-dire capable de se déformer sous sont propre poids. Elle peut aussi être réalisée à l'aide d'une barre ou d'un tube rigide présentant un crochet ou une anse à l'une de ses extrémités.

Le matériau utilisé pour réaliser la sangle n'est pas nécessairement un métal mais peut aussi être un matériau synthétique ou autres (Kevlar, ... etc.) présentant une résistance mécanique appropriée pour permettre de soulever le poids du gabion 2.

Ici, la barre 24 a été décrite dans le cas particulier où il s'agit d'une barre amovible qui est uniquement rendue solidaire du fond 4 par la force de traction exercée sur les sangles. En variante, cette barre est rendue solidaire du fond 4 par d'autres moyens. Par exemple, la barre 24 est soudée à l'intérieur ou au-dessus du renfoncement 22.

La barre 24 peut être constituée de plusieurs tronçons alignés. Par exemple, la barre est tronçonnée en segments de seulement 20 cm. La barre peut également être omise. Dans ce cas, l'extrémité de la sangle est directement attachée à un barreau du grillage formant le fond. Par exemple, l'extrémité de la sangle est attachée autour du barreau 43. Cela peut nécessiter de renforcer un ou plusieurs des barreaux du fond.

Le matériau de remplissage utilisé pour remplir le gabion 2 peut également être des galets ou toute autre matière permettant l'usage du gabion pour la réalisation d'ouvrages de génie civil, de génie militaire ou d' aménagements paysagers et hydrauliques.

Le nombre de renfoncements ou de saillies de guidage sur une même face peut varier de un à plusieurs.

La saillie solidaire du gabion peut être réalisée de nombreuses façons différentes. Par exemple, la saillie solidaire du gabion est réalisée en fixant, par soudure ou autre, sans aucun degré de liberté la clavette de guidage sur une face de ce gabion.

L'usage de renfoncements ou de saillies pour guider un gabion par rapport à un autre lors de leur assemblage peut être mis en oeuvre indépendamment de l'utilisation d'un renfoncement pour recevoir la sangle de levage. Par exemple, en variante, le fond du gabion comporte un ou plusieurs renfoncements pour recevoir la ou les sangles de levage et un ou plusieurs renfoncements distincts pour guider le gabion lors de son assemblage sur un gabion inférieur. Dans une autre variante, le fond du gabion présente uniquement un ou plusieurs renfoncements de guidage et aucun renfoncement pour recevoir la sangle de levage.

L'usage de mailles plus petites dans la partie supérieure des faces latérales du gabion peut être mis en oeuvre indépendamment de la présence d'un renfoncement dans le fond du gabion.

De même, des tirants équipés de crochets tels que ceux décrits ici peuvent être mis en oeuvre indépendamment de la présence d'un renfoncement dans le fond du gabion.

## Revendications

1. Ensemble pour la réalisation d'un ouvrage, cet ensemble comprenant :
- au moins un premier et un second gabions (100, 118, 120; 160, 162), chaque gabion comportant plusieurs faces délimitant un contenant pour un matériau de remplissage, au moins une première face (102) du premier gabion venant en appui sur une seconde face (108) correspondante du second gabion lors de l'assemblage,
- au moins un renfoncement (104, 106) est aménagé dans la première face du premier gabion, et
- la seconde face du second gabion est pourvue d'au moins une saillie de guidage (122, 124; 150; 164, 166), cette saillie ayant une forme complémentaire de celle du renfoncement de la première face pour guider, par coopération de formes entre la saillie et le renfoncement, les premier et second gabions l'un par rapport à l'autre lors de leur assemblage,
**caractérisé en ce que** la saillie est formée par une clavette (122, 124; 150) de guidage rapportée sur la seconde face et dont le côté opposé au second gabion présente un sommet (130) qui s'élève au-dessus de la seconde face (108) et des flancs (134) qui s'évasent en allant du sommet de la clavette vers la seconde face (108) pour constituer ladite forme complémentaire.

2. Ensemble selon la revendication 1, dans lequel la largeur de la saillie est strictement inférieure à la largeur de la seconde face.

3. Ensemble selon la revendication 1 ou 2, dans lequel la seconde face du second gabion présente un renfoncement (110, 112) et la clavette (122, 124; 150) présente un autre côté conformé pour être reçu à l'intérieur de ce renfoncement.

4. Ensemble selon la revendication 3, dans lequel les deux côtés opposés de la clavette (150) destinés à être reçus dans les renfoncements, respectivement, de la première et de la seconde faces, s'étendent dans des directions non parallèles.

5. Ensemble selon l'une quelconque des revendications précédentes, dans lequel le renfoncement (22; 70, 72; 104, 106, 110, 112) est un pli de la face tournée vers l'intérieur du gabion.

6. Ensemble selon l'une quelconque des revendications précédentes, dans lequel le côté de la clavette (122) opposé au second gabion comprend une cornière présentant une arête (130) qui s'étend parallèlement au plan de la seconde face.

7. Ensemble selon l'une quelconque des revendications précédentes, dans lequel :
- au moins le premier gabion comprend au moins une sangle de levage (30, 32 ; 82, 84) accrochée au fond et permettant de soulever le gabion rempli par le matériau de remplissage,
- la première face constitue le fond du premier gabion, et
- le renfoncement (22 ; 70, 72; 90; 104, 106) de la première face reçoit la sangle de levage (30, 32; 82, 84), ce renfoncement étant suffisamment profond pour que la sangle de levage ne fasse pas saillie au-delà du fond du gabion lorsque celui-ci est soulevé à l'aide de cette sangle.

8. Ensemble selon l'une quelconque des revendications précédentes, dans lequel la profondeur du renfoncement de la première face et la hauteur de la saillie de la seconde face sont d'au moins 20 mm et, de préférence, d'au moins 40 mm.

9. Ensemble selon l'une quelconque des revendications précédentes, dans lequel les faces des gabions sont des grillages.

## Claims

1. Assembly for the building of a structure, this assembly comprising:
- at least one first and one second gabion (100, 118, 120; 160, 162), each gabion including a plurality of faces delimiting a container for a filling material, at least one first face (102) of the first gabion bearing against a second corresponding face (108) of the second gabion during assembly,
- at least one recess (104, 106) is arranged in the first face of the first gabion, and
- the second face of the second gabion is provided with at least one guide projection (122, 124; 150; 164, 166), this projection having a complementary form to that of the recess on the first face in order to guide the first and second gabions in relation to one another during their assembly by interaction of the forms between the projection and the recess,
**characterized in that** the projection is formed by a guide key (122, 124; 150) mounted on the second face, the side of which opposite the second gabion exhibiting a peak (130), which rises above the second face (108), and flanks (134), which widen in a direction from the peak of the key towards the second face (108), in order to produce the said complementary form.

2. Assembly according to Claim 1, in which the width of the projection is strictly less than the width of the second face.

3. Assembly according to Claim 1 or 2, in which the second face of the second gabion exhibits a recess (110, 112) and the key (122, 124; 150) exhibits another side configured so as to be received on the inside of this recess.

4. Assembly according to Claim 3, in which the two opposite sides of the key (150) intended to be received in the recesses on the first and second faces respectively extend in non-parallel directions.

5. Assembly according to any of the preceding claims, in which the recess (22; 70, 72; 104, 106, 110, 112) is a fold in the face directed towards the interior of the gabion.

6. Assembly according to any of the preceding claims, in which the side of the key (122) opposite the second gabion comprises an angle iron exhibiting an edge (130) which extends parallel to the plane of the second face.

7. Assembly according to any of the preceding claims, in which:
- at least the first gabion comprises at least one lifting strap (30, 32; 82, 84) attached at the bottom and permitting the gabion filled with the filling material to be lifted;
- the first face constitutes the bottom of the first gabion, and
- the recess (22; 70, 72; 90; 104, 106) on the first face receives the lifting strap (30, 32; 82, 84), this recess being sufficiently deep to ensure that the lifting strap does not project beyond the bottom of the gabion when it is lifted with the help of this strap.

8. Assembly according to any of the preceding claims, in which the depth of the recess on the first face and the height of the projection on the second face are at least 20 mm and, by preference, at least 40 mm.

9. Assembly according to any of the preceding claims, in which the faces of the gabions consist of wire netting.

## Patentansprüche

1. Einheit zur Herstellung eines Bauwerks, wobei diese Einheit enthält:
- mindestens eine erste und eine zweite Gabione (100, 118, 120; 160, 162), wobei jede Gabione mehrere Seiten aufweist, die einen Behälter für ein Füllmaterial begrenzen, wobei beim Zusammenbau mindestens eine erste Seite (102) der ersten Gabione auf einer entsprechenden zweiten Seite (108) der zweiten Gabione in Auflage kommt,
- mindestens eine Vertiefung (104, 106) ist in der ersten Seite der ersten Gabione ausgebildet, und
- die zweite Seite der zweiten Gabione ist mit mindestens einem Führungsvorsprung (122, 124; 150; 164, 166) versehen, wobei dieser Vorsprung eine zur Form der Vertiefung der ersten Seite komplementäre Form hat, um durch Formzusammenwirkung zwischen dem Vorsprung und der Vertiefung die ersten und zweiten Gabionen bei ihrem Zusammenbau zueinander zu führen, **dadurch gekennzeichnet, dass** der Vorsprung von einem Führungskeil (122, 124, 150) geformt wird, der auf die zweite Seite aufgesetzt ist und dessen der zweiten Gabione entgegengesetzte Seite einen Scheitel (130), der sich über der zweiten Seite (108) erhebt, und Flanken (134) aufweist, die sich vom Scheitel des Keils zur zweiten Seite (108) aufweiten, um die komplementäre Form zu bilden.

2. Einheit nach Anspruch 1, bei der die Breite des Vorsprungs strikt geringer als die Breite der zweiten Seite ist.

3. Einheit nach Anspruch 1 oder 2, bei der die zweite Seite der zweiten Gabione eine Vertiefung (110, 112) aufweist, und der Keil (122, 124, 150) eine andere Seite aufweist, die angepasst ist, um im Inneren dieser Vertiefung aufgenommen zu werden.

4. Einheit nach Anspruch 3, bei der die zwei entgegengesetzten Seiten des Keils (150), die dazu bestimmt sind, in den Vertiefungen der ersten bzw. der zweiten Seite aufgenommen zu werden, sich in nicht parallelen Richtungen erstrecken.

5. Einheit nach einem der vorhergehenden Ansprüche, bei der die Vertiefung (22; 70, 72; 104, 106, 110, 112) eine Falte der zum Inneren der Gabione weisenden Seite ist.

6. Einheit nach einem der vorhergehenden Ansprüche, bei der die der zweiten Gabione entgegengesetzte Seite des Keils (122) ein Winkeleisen aufweist, das einen Grat (130) hat, der sich parallel zur Ebene der zweiten Seite erstreckt.

7. Einheit nach einem der vorhergehenden Ansprüche, bei der:
- mindestens die erste Gabione mindestens einen Hebegurt (30, 32; 82, 84) enthält, der am Boden befestigt ist und es ermöglicht, die mit dem Füllmaterial gefüllte Gabione anzuheben,
- die erste Seite den Boden der ersten Gabione bildet, und
- die Vertiefung (22; 70, 72; 90; 104, 106) der ersten Seite den Hebegurt (30, 32; 82, 84) aufnimmt, wobei diese Vertiefung tief genug ist, damit der Hebegurt nicht über den Boden der Gabione vorsteht, wenn diese mit Hilfe dieses Gurts angehoben wird.

8. Einheit nach einem der vorhergehenden Ansprüche, bei der die Tiefe der Vertiefung der ersten Seite und die Höhe des Vorsprungs der zweiten Seite mindestens 20 mm und vorzugsweise mindestens 40 mm betragen.

9. Einheit nach einem der vorhergehenden Ansprüche, bei der die Seiten der Gabionen Gitter sind.
